# EUROPÄISCHE PATENTANMELDUNG

(11) **EP 4 764 137 A1**
(43) Veröffentlichungstag der Anmeldung: **24.06.2026**
(21) Anmeldenummer: 25224345.6
(22) Anmeldetag: 17.12.2025
(51) Int. Cl.: E06B 3/22

(54) **FENSTER- ODER TÜRRAHMENBAUGRUPPE SOWIE VERFAHREN ZUR BEFESTIGUNG EINES BAUTEILS AN EINER DERARTIGEN RAHMENBAUGRUPPE**

(30) Priorität: 18.12.2024 DE 102024138630
(71) Anmelder: REHAU Industries SE & Co. KG, 95111 Rehau (DE)
(72) Erfinder: Eckert, Stefan, 91301 Forchheim (DE)

(57) **Zusammenfassung**

Die vorliegende Erfindung betrifft eine Fenster- oder Türrahmenbaugruppe (1), die einen aus mehreren Profilabschnitten (2) eines Fenster- oder Türprofils gebildeten Fenster- oder Türrahmen mit einer Haupthohlkammer (3) zur Aufnahme eines Verstärkungsprofils (4), wobei in der Haupthohlkammer (5) mindestens ein Stützsteg (5, 6, 7, 8) zum Abstützen des Verstärkungsprofils (9) angeordnet ist; und ein in der Haupthohlkammer (3) aufgenommenes, aus mehreren Schenkeln aufgebautes Verstärkungsprofil (4), das als ein durch ein Biegeverfahren aus einem bandförmigen Metallblech hergestelltes Profil ausgebildet ist und in der Haupthohlkammer (3) gegen den Stützsteg (5, 6, 7, 8) abgestützt ist, umfasst, wobei sich die Fenster- oder Türrahmenbaugruppe (1) erfindungsgemäß dadurch auszeichnet, dass das Verstärkungsprofil (4) im Querschnitt einen Eckbereich (11) aufweist, in dem mindestens eine Längskante (12) des Metallblechs, aus dem Verstärkungsprofil (4) gebildet ist, zur Außenseite des Verstärkungsprofils freiliegt, so dass dieser Eckbereich (11) nicht abrundet ist, und dieser Eckbereich (11) des Verstärkungsprofils (9) gegen den Stützsteg (5) abgestützt ist. Darüber hinaus betrifft die vorliegende Erfindung ein Verfahren zur Befestigung eines Bauteils (10) an einer erfindungsgemäßen Fenster- oder Türrahmenbaugruppe (1).

## Beschreibung

Die vorliegende Erfindung betrifft eine Fenster- oder Türrahmenbaugruppe, die einen aus mehreren Profilabschnitten eines Fenster- oder Türprofils gebildeten Fenster- oder Türrahmen mit einer Haupthohlkammer zur Aufnahme eines Verstärkungsprofils, wobei in der Haupthohlkammer mindestens ein Stützsteg zum Abstützen des Verstärkungsprofils angeordnet ist; und ein in der Haupthohlkammer aufgenommenes, aus mehreren Schenkeln aufgebautes Verstärkungsprofil, das als ein durch ein Biegeverfahren aus einem bandförmigen Metallblech hergestelltes Profil ausgebildet ist und in der Haupthohlkammer gegen den Stützsteg abgestützt ist. Darüber hinaus betrifft die vorliegende Erfindung ein Verfahren zur Befestigung eines Bauteils an einer derartigen Fenster- oder Türrahmenbaugruppe.

Derartige Fenster- oder Türrahmenbaugruppen sowie Verstärkungselemente dafür sind im Stand der Technik weitreichend bekannt, beispielsweise aus DE 20 2020 107 294 U1.

Verstärkungsprofile, die meist als Metallarmierungen ausgeführt sind, werden insbesondere bei Fenstern und Türen aus Kunststoff-Hohlkammerprofilen in eine möglichst mittig im Profil angeordnete Hohlkammer eingesetzt, um die statischen Eigenschaften der aus den Profilen aufgebauten Fenster oder Türen zu verbessern. Um dabei wenig Material für das Verstärkungsprofil einsetzen zu müssen, können die Verstärkungsprofile durch Stützstege im der Hohlkammer gehalten werden. Solche Stützstege sind Stege des Profils, die in das Innere einer Hohlkammer weisen, also keine Hohlkammerwände, die eine Hohlkammer von einer anderen Hohlkammer trennen. Solche Verstärkungsprofile werden üblicherweise durch ein Biegeverfahren, insbesondere durch Rollumformung eines entsprechenden Metallblechs erhalten. Dadurch sind die Ecken des erhaltenen Verstärkungsprofils abgerundet. Wenn nun eine Zugbelastung auf das Verstärkungsprofil einwirkt, wie sie beispielsweise auftritt, wenn ein Beschlagteil durch das Verstärkungsprofil an der Fenster- oder Türrahmenbaugruppe mittels einer Schraube befestigt wird, kann es zu einer Verdrehung des Verstärkungsprofils in der Hohlkammer kommen. Dies kann dazu führen, dass vorab in das Profil und das Verstärkungsprofil eingebrachte Dübellöcher durch das Verdrehen gegeneinander versetzt liegen und damit nicht mehr zur Befestigung des Verstärkungsprofils in der Hohlkammer verwendet werden können.

Vor diesem Hintergrund liegt die Aufgabe der vorliegenden Erfindung in der Bereitstellung einer Fenster- oder Türrahmenbaugruppe, die die Nachteile des Stands der Technik zumindest teilweise überwindet. Insbesondere soll verhindert werden, dass sich das in eine Hohlkammer eingesetzte Verstärkungsprofil bei Einwirkung einer Zugbelastung in der Hohlkammer verdreht.

Gemäß der vorliegenden Erfindung werden diese und andere Aufgaben durch eine Fenster- oder Türrahmenbaugruppe mit den Merkmalen des Anspruchs 1 bzw. durch ein Verfahren mit den Merkmalen des Anspruchs 5 gelöst. Bevorzugte Ausführungsformen der vorliegenden Erfindung sind in den abhängigen Ansprüchen beschrieben.

Gemäß der vorliegenden Erfindung wurde erkannt, dass ein Verdrehen des Verstärkungsprofils bei Einwirkung einer Zugbelastung dadurch verhindert werden kann, dass in einer Ecke des Verstärkungsprofils, in dem dieses gegen einen Stützsteg anliegt, nicht abgerundet ist. Ist die Ecke ohne Abrundung ausgebildet, liegt das Verstärkungsprofil in diesem Bereich beim Auftreten einer Zugbelastung in diesem Bereich gerade an dem Stützsteg an. Ein durch die Abrundung der Ecke begünstigtes Verdrehen wird wirksam verhindert. Gemäß der vorliegenden Erfindung wird dies dadurch realisiert, dass das Verstärkungsprofil, das mittels eines Biegeprozesses, insbesondere einer Walzprofilierung aus einem entsprechenden Blech hergestellt worden ist, derart geformt ist, dass in mindestens einem Eckbereich des Verstärkungsprofils eine unbearbeitete Längskante des ursprünglichen Bleches nicht umgerollt vorliegt, d.h. ein Schenkel des Verstärkungsprofils endet in diesem Eckbereich gerade, ist also nicht um die Ecke gebogen. Damit tritt in diesem Eckbereich kein Radius auf, sondern der Schenkel des Verstärkungsprofil gerade ausläuft. Wenn nun außen an einer derartigen Fenster- oder Türrahmenbaugruppe ein externes Bauteil, beispielsweise ein Beschlagelement derart befestigt werden, dass eine Zugspannung auf Verstärkungsprofil einwirkt, ist ein Verdrehen des Verstärkungsprofils in der Hohlkammer verhindert.

Dementsprechend liegt die vorliegende Erfindung in der Bereitstellung einer Fenster- oder Türrahmenbaugruppe, einen aus mehreren Profilabschnitten eines Fenster- oder Türprofils gebildeten Fenster- oder Türrahmen mit einer Haupthohlkammer zur Aufnahme eines Verstärkungsprofils, wobei in der Haupthohlkammer mindestens ein Stützsteg zum Abstützen des Verstärkungsprofils angeordnet ist; und ein in der Haupthohlkammer aufgenommenes, aus mehreren Schenkeln aufgebautes Verstärkungsprofil, das als ein durch ein Biegeverfahren aus einem Metallblech hergestelltes Profil ausgebildet ist und in der Haupthohlkammer gegen den Stützsteg abgestützt ist, umfasst, wobei sich die Fenster- oder Türrahmenbaugruppe erfindungsgemäß weiter dadurch auszeichnet, dass das Verstärkungsprofil im Querschnitt einen Eckbereich aufweist, in dem mindestens eine Längskante des Metallblechs, aus dem Verstärkungsprofil gebildet ist, zur Außenseite des Verstärkungsprofils freiliegt, insbesondere nicht umgelegt freiliegt, so dass dieser Eckbereich nicht abrundet ist, und dieser Eckbereich des Verstärkungsprofils gegen einen Stützsteg abgestützt ist. Darüber hinaus liegt die vorliegende Erfindung in einem Verfahren zur Befestigung eines Bauteils an einer Fenster- oder Türrahmenbaugruppe, die einen aus mehreren Profilabschnitten eines Fenster- oder Türprofils gebildeten Fenster- oder Türrahmen mit einer Haupthohlkammer zur Aufnahme eines Verstärkungsprofils, wobei in der Haupthohlkammer mindestens ein Stützsteg zum Abstützen des Verstärkungsprofils angeordnet ist; und ein in der Haupthohlkammer aufgenommenes Verstärkungsprofil, das als ein durch ein Biegeverfahren aus einem bandförmigen Metallblech hergestelltes, aus mehreren Schenkeln aufgebautes Profil ausgebildet ist und in der Haupthohlkammer gegen den Stützsteg abgestützt ist, das Verstärkungsprofil im Querschnitt einen Eckbereich aufweist, in dem mindestens eine Längskante des Metallblechs, aus dem Verstärkungsprofil gebildet ist, angeordnet ist, so dass dieser Eckbereich nicht abrundet ist, und dieser Eckbereich des Verstärkungsprofils gegen einen Stützsteg abgestützt ist, wobei das Verfahren die Folgenden Stufen des Bereitstellens eines Fenster- oder Türrahmens, in dessen Haupthohlkammer in mindestens einem Profilabschnitt das Verstärkungsprofil aufgenommen ist; und des Befestigens des Bauteils an dem Fenster- oder Türrahmenbaugruppe, indem ein Befestigungsmittel zumindest durch eine äußere Wand des Profilabschnitts geführt und in das Verstärkungsprofil eingetrieben wird, so dass das Befestigungsmittel das Verstärkungsprofil gegen den Stützsteg zieht.

Das Verstärkungsprofil der erfindungsgemäßen Rahmenbaugruppe ist durch ein Biegeverfahren aus einem bandförmigen Metallblech hergestellt, insbesondere einem bandförmigen Stahlblech hergestellt. Ein bevorzugtes Biegeverfahren ist dabei das Walzprofilieren oder Kaltwalzen der Verstärkungsprofile. Dabei handelt es sich um ein kontinuierliches Biegeverfahren, bei dem Bandmaterial aus Blech von einer Anzahl Walzenpaaren schrittweise zum gewünschten Endquerschnitt des Verstärkungsprofils umgeformt wird.

In Bezug auf die erfindungsgemäße Fenster- oder Türrahmenbaugruppe kann es bevorzugt sein, wenn in dem nicht abrundeten Eckbereich des Verstärkungsprofils beide Längskanten des Metallblechs, aus dem Verstärkungsprofil gebildet ist, angeordnet sind. Auf diese Weise kann das erfindungsgemäß eingesetzte Verstärkungsprofil einfach als ein geschlossenes Profil hergestellt werden.

Es kann auch bevorzugt sein, wenn das Verstärkungsprofil durch ein zur Befestigung eines Bauteils an der Fenster- oder Türrahmenbaugruppe eingesetztes Befestigungsmittel gegen den Stützsteg gezogen wird. Durch das Eintreiben des Befestigungselements durch mindestens eine Profilwand in einen Schenkel des Verstärkungsprofils wird das Verstärkungsprofil gegen den Stützsteg gezogen und liegt gerade an diesem an. Ein Verdrehen des Verstärkungsprofils in der Hohlkammer kann nicht auftreten.

Zusätzlich oder alternativ dazu kann es hilfreich sein, wenn das Verstärkungsprofil einen im Wesentlichen rechteckigen Querschnitt mit drei abgerundeten Eckbereichen aufweist. Derartige Verstärkungsprofil sind durch das Biegeverfahren besonders leicht und mit geringem Werkzeugeinsatz zu erhalten.

Bevorzugt handelt es sich bei den Rahmenprofilen der erfindungsgemäßen Fenster- oder Türrahmenbaugruppe um Flügelrahmenprofile oder Blendrahmenprofile für Fenster oder Türen. Insbesondere handelt es sich dabei jeweils um ein mehrere Hohlkammern umfassendes Hohlkammerprofil, insbesondere um ein mehrere Hohlkammern umfassendes Kunststoff-Hohlkammerprofil.

Der erfindungsgemäße Fenster- oder Türrahmenbaugruppe sowie einzelne Teile davon können auch zeilenweise oder schichtweise unter Verwendung eines zeilenaufbauenden oder schichtaufbauenden Fertigungsverfahrens (z. B. 3D-Druck) hergestellt werden. Das Profil der Fenster- oder Türrahmenbaugruppe jedoch bevorzugt durch Extrusion bzw. Strangpressen hergestellt und zu Holmen abgelängt, die auf Gehrung geschnitten und miteinander verschweißt bzw. verbunden werden. Das Verstärkungsprofil der erfindungsgemäßen Rahmenbaugruppe wird bevorzugt durch ein Biegeverfahren aus einem bandförmigen Metallblech hergestellt, insbesondere einem bandförmigen Stahlblech hergestellt, wobei das Walzprofilieren oder Kaltwalzen der Verstärkungsprofile bevorzugt ist.

Bevorzugte Ausführungsbeispiele der vorliegenden Erfindung werden nachfolgend unter Bezugnahme auf die beigefügten Zeichnungen näher erläutert. Dabei zeigen
Fig. 1 eine Querschnittsdarstellung einer Fenster- oder Türrahmenbaugruppe mit daran befestigtem Beschlagelement nach dem Stand der Technik; und
Fig. 2 eine Querschnittsdarstellung einer Fenster- oder Türrahmenbaugruppe mit daran befestigtem Beschlagelement nach einer Ausführungsform der vorliegenden Erfindung.

In Fig. 1 ist eine Fenster- oder Türrahmenbaugruppe 1 nach dem Stand der Technik am Beispiel eines Blendrahmens aus Profilabschnitten 2 eines Kunststoff-Hohlkammerprofils in einer Querschnittsdarstellung gezeigt. Das Kunststoff-Hohlkammerprofil ist aus Polyvinylchlorid hergestellt. Zentral umfasst das Profil eine Haupthohlkammer 3, in die ein Verstärkungsprofil 4 eingebracht ist. In der dargestellten Ausführungsform handelt es sich bei dem Verstärkungsprofil 4 um ein Rechteckprofil, bei dem alle vier Ecken abgerundet ausgebildet sind. Dabei ist das Verstärkungsprofil 4 durch ein Biegeverfahren aus einem bandförmigen Metallblech hergestellt, insbesondere einem bandförmigen Stahlblech, derart hergestellt, dass die ehemaligen Längskanten des Stahlblechs in einem Schenkel des Verstärkungsprofils 4 aufeinander zulaufen (in Fig. 1 im linken Schenkel des Verstärkungsprofils 4). Auf diese Weise ist das Verstärkungsprofil 4 als geschlossenes Rechteckprofil mit vier abgerundeten Ecken ausgebildet.

Wird nun ein Bauteil 9, beispielsweise ein Beschlagelement oder dergleichen, an einer derartigen Rahmenbaugruppe 1 befestigt, wird ein Befestigungselement 9, das in der in Fig. 1 dargestellten Ausführungsform als Befestigungsschraube ausgebildet ist, durch Wandungen des Profilabschnitts 2 in das Verstärkungsprofil 4 eingetrieben. Dadurch kommt es zur Einwirkung einer Zugbelastung auf das Verstärkungsprofil 4. Wie in Fig. 1 oben rechts zu erkennen ist, liegt das Verstärkungsprofil nicht gerade an dem Stützsteg 5 an. Vielmehr kommt es aufgrund der abgerundeten Ecken zu einer Verdrehung des Verstärkungsprofils in der Haupthohlkammer 3. Dies kann dazu führen, dass vorab in den Profilabschnitt 2 und das Verstärkungsprofil 4 eingebrachte Dübellöcher durch das Verdrehen gegeneinander versetzt liegen und damit nicht mehr zur Befestigung des Verstärkungsprofils in der Hohlkammer verwendet werden können.

Dagegen ist in Fig. 2 eine Ausführungsform der erfindungsgemäßen Fenster- oder Türrahmenbaugruppe 1 mit daran befestigtem Beschlagelement 10 in einer Querschnittsdarstellung gezeigt. Der Rahmen ist als ein aus Abschnitten 2 eines Kunststoff-Hohlprofils in Form eines Blendrahmenprofils ausgebildet. Das Profil ist aus einem thermoplastischen Polymermaterial hergestellt, vorzugsweise Polyvinylchlorid (PVC), insbesondere Hart-PVC (PVC-U) oder glasfaserverstärktem PVC, dem zusätzlich Zusatzstoffe wie z. B. Stabilisatoren, Weichmacher, Pigmente und dergleichen zugesetzt sind. Es ist aus einer Vielzahl von Hohlkammern aufgebaut, die jeweils von Stegen des Profils 2 umgeben sind. Zentral umfasst das Profil wiederum eine Haupthohlkammer 3, in der ein als Stahlarmierung ausgebildetes Verstärkungsprofil 4 aufgenommen ist.

Gemäß der vorliegenden Erfindung ist das Verstärkungsprofil 4 in dem Eckbereich 11 nicht abgerundet. In dem Eckbereich 11 liegt eine Längskante12 des Metallbleches, aus dem Verstärkungsprofil 4 gebildet worden ist, zur Außenseite des Verstärkungsprofils 4 frei; Das ursprüngliche Metallblech ist in diesem Eckbereich 11 nicht umgelegt, d.h. ein Schenkel des Verstärkungsprofils endet in diesem Eckbereich gerade, ist also nicht um die Ecke gebogen. Dadurch tritt in diesem Eckbereich 11 in dem Verstärkungsprofil 3 kein Radius vorhanden. Wenn nun außen an einer solchen erfindungsgemäßen Fenster- oder Türrahmenbaugruppe 1 ein Bauteil 10, beispielsweise ein Beschlagelement derart befestigt werden, dass eine Zugspannung auf Verstärkungsprofil einwirkt, ist ein Verdrehen des Verstärkungsprofils in der Hohlkammer verhindert

Wenn dann ein Bauteil 9, beispielsweise ein Beschlagelement oder dergleichen, an einer derartigen Rahmenbaugruppe 1 befestigt werden soll, wird ein Befestigungselement 9, das in der in Fig. 1 dargestellten Ausführungsform als Befestigungsschraube ausgebildet ist, durch Wandungen des Profilabschnitts 2 in das Verstärkungsprofil 4 eingetrieben. Dadurch kommt es zur Einwirkung einer Zugbelastung auf das Verstärkungsprofil 4. Wie in Fig. 2 oben rechts zu erkennen ist, wird das Verstärkungselement 3 in dem Eckbereich 11 gegen den Stützsteg 10 gezogen und liegt gerade an dem Stützsteg 5 an. Ein Verdrehen des Verstärkungsprofils 4 in der Hohlkammer 3 kann nicht erfolgen. Die relativen Positionen vorher in den Profilabschnitt 2 und das Verstärkungsprofil 4 eingebrachte Dübellöcher zueinander bleiben erhalten, so dass diese zur Befestigung des Verstärkungsprofils 4 in der Hohlkammer 3 verwendet werden können.

Die vorliegende Erfindung wurde exemplarisch unter Bezugnahme auf die in den Figuren gezeigte Ausführungsform im Detail erläutert. Es versteht sich, dass die vorliegende Erfindung nicht auf diese Ausführungsform beschränkt ist, sondern dass sich der Umfang der vorliegenden Erfindung aus den Ansprüchen ergibt.

## Patentansprüche

1. Fenster- oder Türrahmenbaugruppe (1), umfassend:
- einen aus mehreren Profilabschnitten (2) eines Fenster- oder Türprofils gebildeten Fenster- oder Türrahmen mit einer Haupthohlkammer (3) zur Aufnahme eines Verstärkungsprofils (4), wobei in der Haupthohlkammer (5) mindestens ein Stützsteg (5, 6, 7, 8) zum Abstützen des Verstärkungsprofils (9) angeordnet ist; und
- ein in der Haupthohlkammer (3) aufgenommenes, aus mehreren Schenkeln aufgebautes Verstärkungsprofil (4), das als ein durch ein Biegeverfahren aus einem bandförmigen Metallblech hergestelltes Profil ausgebildet ist und in der Haupthohlkammer (3) gegen den Stützsteg (5, 6, 7, 8) abgestützt ist,
**dadurch gekennzeichnet, dass**
das Verstärkungsprofil (4) im Querschnitt einen Eckbereich (11) aufweist, in dem mindestens eine Längskante (12) des Metallblechs, aus dem Verstärkungsprofil (4) gebildet ist, zur Außenseite des Verstärkungsprofils freiliegt, so dass dieser Eckbereich (11) nicht abrundet ist, und dieser Eckbereich (11) des Verstärkungsprofils (9) gegen den Stützsteg (5) abgestützt ist.

2. Fenster- oder Türrahmenbaugruppe (1) gemäß Anspruch 1, **dadurch gekennzeichnet, dass** in dem nicht abrundeten Eckbereich (11) des Verstärkungsprofils (4) beide Längskanten (12) des Metallblechs, aus dem Verstärkungsprofil (9) gebildet ist, angeordnet sind.

3. Fenster- oder Türrahmenbaugruppe (1) gemäß Anspruch 1 oder Anspruch 2, **dadurch gekennzeichnet, dass** das Verstärkungsprofil (4) durch ein zur Befestigung eines Bauteils (10) an der Fenster- oder Türrahmenbaugruppe (1) eingesetztes Befestigungsmittel (9) gegen den Stützsteg (5) gezogen wird.

4. Fenster- oder Türrahmenbaugruppe (1) gemäß einem der Ansprüche 1 bis 3, **dadurch gekennzeichnet, dass** das Verstärkungsprofil (4) einen im Wesentlichen rechteckigen Querschnitt mit drei abgerundeten Eckbereichen aufweist.

5. Verfahren zur Befestigung eines Bauteils (10) an einer Fenster- oder Türrahmenbaugruppe (1), umfassend:
- einen aus mehreren Profilabschnitten (2) eines Fenster- oder Türprofils gebildeten Fenster- oder Türrahmen mit einer Haupthohlkammer (3) zur Aufnahme eines Verstärkungsprofils (9), wobei in der Haupthohlkammer (3) mindestens ein Stützsteg (5, 6, 7, 8) zum Abstützen des Verstärkungsprofils (4) angeordnet ist; und
- ein in der Haupthohlkammer (3) aufgenommenes Verstärkungsprofil (4), das als ein durch ein Biegeverfahren aus einem bandförmigen Metallblech hergestelltes, aus mehreren Schenkeln aufgebautes Profil ausgebildet ist und in der Haupthohlkammer (3) gegen den Stützsteg (5) abgestützt ist, das Verstärkungsprofil (9) im Querschnitt einen Eckbereich (11) aufweist, in dem mindestens eine Längskante (12) des Metallblechs, aus dem Verstärkungsprofil (4) gebildet ist, angeordnet ist, so dass dieser Eckbereich (11) nicht abrundet ist, und dieser Eckbereich (11) des Verstärkungsprofils (3) gegen einen Stützsteg (5) abgestützt ist,
wobei das Verfahren die Folgenden Stufen umfasst:
(a) Bereitstellen eines Fenster- oder Türrahmens, in dessen Haupthohlkammer (3) das Verstärkungsprofil (4) aufgenommen ist; und
(b) Befestigen des Bauteils (10) an dem Fenster- oder Türrahmenbaugruppe (1), indem ein Befestigungsmittel (9) zumindest durch eine äußere Wand des Profilabschnitts (2) geführt und in das Verstärkungsprofil (9) eingetrieben wird, so dass das Befestigungsmittel (9) das Verstärkungsprofil (3) gegen den Stützsteg (5) zieht.
